# FASCICULE DE BREVET EUROPEEN

(11) **EP 3 859 118 B1**
(45) Date de publication et mention de la délivrance du brevet: **24.08.2022**
(21) Numéro de dépôt: 21154117.2
(22) Date de dépôt: 28.01.2021
(51) Int. Cl.: E06B 3/82, E06B 3/70

(54) **OUVRANT DE PORTE EQUIPE D'UN CADRE A EPAISSEUR ADAPTABLE**
TÜRÖFFNUNGSFLÜGEL, DER MIT EINEM RAHMEN MIT ANPASSBARER DICKE AUSGESTATTET IST
DOOR LEAF EQUIPPED WITH A FRAME WITH ADAPTABLE THICKNESS

(30) Priorité: 31.01.2020 FR 2000963
(43) Date de publication de la demande: 04.08.2021
(73) Titulaire: Euradif, 62113 Verquigneul (FR)
(72) Inventeur: LEFEBVRE, Antoine, 62110 HENIN BEAUMONT (FR); DUDEK, Romain, 62232 ANNEZIN (FR)
(74) Mandataire: RVDB

(56) Documents cités:
- EP-A1- 1 918 501
- WO-A1-2018/096431
- FR-A1- 3 055 649

## Description

### Domaine technique

La présente invention est relative au domaine des menuiseries et concerne tout particulièrement les portes, notamment les portes d'entrée.

L'invention vise à adapter l'épaisseur de l'ouvrant de la porte en fonction de l'épaisseur du dormant.

### Etat de la technique

Les portes en général comprennent traditionnellement un dormant et un ouvrant. Le dormant est destiné à être fixé à un contour d'une ouverture d'accès agencée sur une paroi d'une habitation. L'ouvrant est monté sur des paumelles vis-à-vis du dormant et permet d'ouvrir et de fermer cette ouverture.

L'ouvrant d'une porte est généralement formé d'un parement intérieur, d'un parement extérieur, d'une couche d'isolant prise en sandwich entre lesdits deux parements et d'un cadre rectangulaire en profilés qui est également pris en sandwich entre ces deux parements, au niveau de leurs bords périphériques internes. Ce cadre constitue la structure de l'ouvrant de porte, permettant son renforcement et aussi le support d'accessoires tels que le bloc serrure et les paumelles.

A titre d'exemple, la demande de brevet européen EP1918501A1 décrit un tel ouvrant de porte.

Il existe aujourd'hui sur le marché des gammes de dormants très variées, avec des épaisseurs différentes nécessitant une adaptation de l'épaisseur de l'ouvrant et, ainsi, une adaptation de l'épaisseur du cadre et de l'épaisseur de la couche d'isolant, lesquels sont pris en sandwich entre les deux parements intérieur et extérieur qui définissent l'épaisseur de l'ouvrant.

### Résumé de l'invention

La présente invention a pour objectif principal de concevoir un cadre profilé d'ouvrant de porte qui puisse s'adapter à différentes épaisseurs d'ouvrants, de sorte à pouvoir répondre à une large gamme d'épaisseurs d'ouvrant avec un nombre réduit de cadres profilés.

A cet effet, l'invention concerne un ouvrant de porte, notamment une porte d'entrée, d'autres portes pouvant être envisagées telles qu'une porte de service ou une porte de secours donnant sur l'extérieur d'un bâtiment. L'ouvrant de porte comprend un parement intérieur, un parement extérieur, au moins une couche d'isolant prise en sandwich entre lesdits deux parements et un cadre rectangulaire qui est également pris en sandwich entre ces deux parements, au niveau de leurs bords périphériques internes. Selon l'invention, le cadre comprend sur son épaisseur et sur chacun de ses côtés, au moins deux profilés dont l'un est assujetti au parement intérieur et l'autre est assujetti au parement extérieur. En outre, des moyens de montage sont agencés entre les deux profilés, lesdits moyens de montage comprenant sur l'un des deux profilés au moins deux rainures agencées dans le sens de la longueur sur un côté arrière ou avant dudit profilé, lesdites au moins deux rainures étant parallèles entre elles et successives dans le sens de l'épaisseur dudit ouvrant de porte, lesdits moyens de montage comprenant sur l'autre des deux profilés une barrette agencée dans le sens de la longueur respectivement sur un côté avant ou arrière dudit profilé, la barrette étant montée dans l'une ou l'autre des aux moins deux rainures de sorte à permettre un montage dudit ouvrant de porte selon au moins deux épaisseurs. Ainsi, l'épaisseur du cadre varie selon le positionnement de la barrette dans l'une ou l'autre des rainures, ce qui permet en conséquence de modifier l'épaisseur de l'ouvrant de porte. Il est donc possible de concevoir plusieurs épaisseurs d'ouvrant de porte avec un même jeu de deux profilés dont l'un dispose des au moins deux rainures et l'autre dispose de la barrette.

Selon une réalisation préférentielle de l'ouvrant de porte, les moyens de montage comprennent trois rainures permettant un montage dudit ouvrant de porte selon trois épaisseurs. On pourrait envisager des variantes avec un nombre de rainures différent auquel correspondra le nombre d'épaisseurs possibles de l'ouvrant lors du montage de celui-ci.

Selon une réalisation préférentielle de l'ouvrant de porte, les au moins deux rainures et la barrette sont configurées pour permettre un montage en glissière entre les deux profilés. Ce montage en glissière permet de compenser les dilatations éventuelles du parement extérieur vis-à-vis du parement intérieur, ou inversement, ce qui évite des déformations de l'ouvrant de porte qui reste opérationnel - s'ouvre et se ferme correctement - quelles que soient les conditions climatiques et les différences de température entre l'intérieur et l'extérieur du bâtiment. Ces dilatations éventuelles proviennent d'un phénomène naturel, appelé « effet bilame », qui apparait lors d'une exposition directe aux rayonnements du soleil, notamment sur les portes d'entrées métalliques telles que celles en aluminium et celles équipées d'un dispositif de rupture thermique permettant d'isoler les profilés et ainsi de réduire les fuites de chaleur, de ne pas laisser entrer le froid l'hiver et d'éviter l'effet de serre l'été. En effet, lors de fortes chaleurs ou de réverbérations lumineuses importantes, la face extérieure de la porte d'entrée, exposée au soleil, monte en température et s'allonge du fait de la dilatation, alors que la face intérieure reste à température ambiante et ne subit pas ou peu de dilatation, provoquant une déformation ponctuelle de l'ouvrant de porte d'entrée et un cintrage sur le montant de porte, du côté de la serrure. Cette déformation peut également rendre momentanément difficile l'ouverture ou la fermeture de l'ouvrant de porte.

Selon une réalisation préférentielle de l'ouvrant de porte, le cadre comprend sur chacun de ses côté un premier profilé en métal, de préférence en aluminium, un second profilé conçu dans une matière présentant un point de ramollissement Vicat supérieur à 90°C, de préférence à 95°C, un troisième profilé conçu dans une matière présentant un point de ramollissement Vicat supérieur à 90°C, de préférence à 95°C. En outre, lesdits moyens de montage sont agencés entre le second profilé et le troisième profilé, des premiers moyens d'assemblage sont agencés entre un côté arrière du premier profilé et une face interne du parement intérieur, des seconds moyens d'assemblage sont agencés entre un côté avant du premier profilé et un côté arrière du second profilé et, des troisièmes moyens d'assemblage sont agencés entre un côté avant du troisième profilé et une face interne du parement extérieur. Ainsi, les second et troisième profilés permettent de constituer un dispositif de rupture thermique permettant d'isoler thermiquement le côté intérieur de la porte vis-à-vis du côté extérieur de celle-ci et aussi de faire varier l'épaisseur du cadre.

De préférence, le second profilé et le troisième profilé sont constitués chacun en matière acrylonitrile butadiène styrène, dite ABS. D'autres matières présentant un point de ramollissement Vicat supérieur à 90°C, de préférence à 95°C, pourraient être envisagées.

De préférence, les premiers moyens d'assemblage sont constitués d'une bande de colle s'étendant longitudinalement de manière attenante à un bord du parement intérieur et d'une bande adhésive double-face s'étendant longitudinalement de manière attenant à la bande de colle. En d'autres termes, la bande adhésive double-face et la bande de colle sont disposées l'une à côté de l'autre.

De préférence, les troisièmes moyens d'assemblage sont constitués d'une bande de colle s'étendant longitudinalement de manière attenante à un bord du parement extérieur et d'une bande adhésive double-face s'étendant longitudinalement de manière attenant à la bande de colle. En d'autres termes, la bande adhésive double-face et la bande de colle sont disposées l'une à côté de l'autre.

De préférence, les seconds moyens d'assemblage sont constitués d'un sertissage du côté avant du premier profilé sur le côté arrière du second profilé.

Selon cette réalisation préférentielle précitée, l'ouvrant de porte comprend deux couches d'isolant, la première couche d'isolant étant fixée à la face interne du parement intérieur et ayant une épaisseur correspondant à l'épaisseur du premier profilé et la seconde couche d'isolant étant fixée à la face interne du parement extérieur et ayant une épaisseur correspondant à l'épaisseur totale du second profilé assemblé avec le troisième profilé.

Selon cette réalisation préférentielle précitée, l'ouvrant de porte comprend un bloc de serrure qui est monté sur le premier profilé, l'au moins une couche isolante comprenant un évidement agencé pour réceptionner une partie dudit bloc de serrure.

Selon cette réalisation préférentielle précitée, le cadre comprend quatre connecteurs à angle droit agencés dans les coins entre les premiers profilés des quatre côtés dudit cadre.

Selon une réalisation de l'ouvrant de porte, le parement intérieur et le parement extérieur sont constitués chacun d'une tôle métallique, de préférence en aluminium. On pourrait toutefois envisager la mise en œuvre de l'invention sur des ouvrants de porte présentant un parement intérieur et un parement extérieur dans d'autres matières susceptibles de se dilater plus ou moins lors de variations de température ou d'une exposition au rayonnement solaire, par exemple des polymères thermoplastiques tels que le polychlorure de vinyle, dit PVC.

L'invention concerne également une porte comprenant un dormant et un ouvrant présentant l'une et/ou l'autre des caractéristiques précitées.

### Brève description des figures

Les caractéristiques et avantages de l'invention apparaîtront à la lecture de la description suivante s'appuyant sur des figures, parmi lesquelles :
- la figure 1 est une vue partielle d'une porte montrant un coin d'un dormant et d'un l'ouvrant selon l'invention ;
- la figure 2 est une vue partielle en éclaté d'un coin d'un ouvrant selon l'invention ;
- la figure 3 est une vue partielle en éclaté d'un coin d'un cadre de l'ouvrant de porte ;
- la figure 4 est une vue partielle d'une porte selon l'invention montrant l'agencement du bloc serrure sur l'ouvrant ;
- la figure 5 est une vue partielle en éclatée d'un côté du cadre de l'ouvrant de porte ;
- la figure 6 est une vue en coupe transversale d'un côté du cadre montrant une première épaisseur dudit cadre ;
- la figure 7 est une vue en coupe transversale d'un côté du cadre montrant une seconde épaisseur dudit cadre ;
- la figure 8 est une vue en coupe transversale d'un côté du cadre montrant une troisième épaisseur dudit cadre.

### Description détaillée

Dans la suite de la description, les termes haut, bas, supérieur et inférieur qui pourraient être utilisés le seront en considération de la position normale de la porte, installée au niveau d'une ouverture d'une paroi d'habitation. En outre, les termes avant et arrière qui seront utilisés le seront en considération de la position d'une personne placée face à la porte à l'extérieur de l'habitation.

Dans la suite de la description, les mêmes références seront utilisées pour désigner les caractéristiques identiques ou équivalentes, sauf indication dans le texte.

Les figures 1 et 4 montrent une partie de porte 1 qui comprend un ouvrant 2 et un dormant 3. Le dormant 3 sera scellé au niveau d'une ouverture d'une paroi murale (non illustrée) d'un bâtiment donnant sur l'extérieur dudit bâtiment. L'ouvrant 2 est monté à pivotement vis-à-vis d'un des deux côtés latéraux 4, 5 du dormant 3 au moyen d'un système de paumelles (non illustré) tel que ceux existant déjà sur le marché, de manière à pouvoir ouvrir et fermer la porte 1. L'épaisseur de l'ouvrant 2 est adaptée à celle du dormant 3 ; selon le mode de réalisation préférentiel décrit ici en regard des figures 1 à 8, l'ouvrant 2 pourra être adapté à trois épaisseurs de dormant 3, comme cela apparaîtra dans la suite de la description.

En regard des figures 1 à 8, l'ouvrant 2 comprend un cadre 6 qui apporte de la rigidité, un parement intérieur 7 qui est disposé du côté intérieur de la paroi murale du bâtiment et exposé à l'environnement ambiant dudit bâtiment, un parement extérieur 8 qui est disposé du côté extérieur de la paroi murale du bâtiment et exposé aux conditions climatiques et, un isolant 9 qui présente des propriétés d'isolation thermique. L'isolant 9 est placé dans le cadre 6 qui l'entoure, l'ensemble isolant 9 et cadre 6 étant pris en sandwich entre le parement intérieur 7 et le parement extérieur 8. Selon une réalisation, le parement intérieur 7 et le parement extérieur 8 sont des tôles en aluminium, mais d'autres métaux pourraient être envisagés voire des matières plastiques, par exemple du polychlorure de vinyle (PVC).

Le cadre 6 présente une forme rectangulaire et comprend un côté inférieur 10, un premier côté latéral 11, un second côté latéral 12 et un côté supérieur (non illustré), ces quatre côtés étant d'une conception identique et connectés entre eux dans les angles dudit cadre 6. Chacun des côtés inférieur 10, latéraux 11, 12 et supérieur (non illustré) comprend un premier profilé 13, un second profilé 14 et un troisième profilé 15. Le premier profilé 13 est fabriqué dans un matériau métallique, de préférence en aluminium, ce qui apporte de la rigidité audit cadre 6. Le second profilé 14 et le troisième profilé 15 sont tous les deux réalisés dans une matière présentant un point de ramollissement Vicat supérieur à 90°C, de préférence à 95°C, par exemple de l'acrylonitrile butadiène styrène (ABS).

En regard notamment des figures 5 à 8, le côté arrière 16 du premier profilé 13 est fixé avec la face interne 17 du parement intérieur 7, au niveau de son contour périphérique 18. Cette fixation est réalisée, d'une part, au moyen d'une bande de colle 19 qui est placée dans un logement strié 20 sur le côté arrière 16 et vient au contact de la face interne 17 à proximité de son bord périphérique 21 et, d'autre part, au moyen d'une bande adhésive double-face 22 placée de manière attenante à la bande de colle 19 et ayant l'une des faces 22a collée dans un logement lisse 23 sur ledit côté arrière 16 et l'autre des faces 22b collée sur ladite face interne 17.

De la même manière, en regard notamment des figures 5 à 8, le côté avant 24 du troisième profilé 15 est fixé avec la face interne 25 du parement extérieur 8, au niveau de son contour périphérique 26. Cette fixation est réalisée, d'une part, au moyen d'une bande de colle 27 qui est placée dans un premier logement 28 sur le côté avant 24 et vient au contact de la face interne 25 à proximité de son bord périphérique 29 et, d'autre part, au moyen d'une bande adhésive double-face 30 placée de manière attenante à la bande de colle 27 et ayant l'une des faces 30a collée dans un second logement 31 sur ledit côté avant 24 et l'autre des faces 30b collée sur ladite face interne 25.

En regard notamment des figures 5 à 8, le côté avant 32 du premier profilé 13 présente deux pattes 33a, 33b qui sont serties sur deux encoches 34a, 34b respectives sur le côté arrière 35 du second profilé 14 de sorte à fixer ensemble le premier profilé 13 et le second profilé 14. L'assemblage du second profilé 14 avec le premier profilé 13 pourrait être réalisé différemment que par un sertissage, par exemple par un encliquetage en force des deux pattes 33a, 33b dans les deux encoches 34a, 34b.

En regard notamment des figures 5 à 8, le côté avant 36 du second profilé 14 et le côté arrière 37 du troisième profilé 15 sont montés coulissant l'un par rapport à l'autre grâce à la mise en œuvre d'une liaison glissière 38 entre ledit côté avant 36 et ledit côté arrière 37. Pour cela, le côté avant 36 du second profilé comprend de préférence trois rainures 38a, 38b, 38c en forme de T qui sont parallèles entre elles et qui s'étendent dans le sens de la longueur dudit second profilé 14. Ces trois rainures 38a, 38b, 38c sont légèrement espacées entre elles, de préférence d'une distance de 4 mm, dans le sens de l'épaisseur du second profilé 14. Le côté arrière 37 du troisième profilé 15 comprend une barrette 39 qui s'étend sur la longueur dudit troisième profilé 15 et s'engage à coulissement dans l'une des trois rainures 38a, 38b, 38c. La présence de ces trois rainures 38a, 38b, 38c permet avantageusement de régler trois épaisseurs E1, E2, E3 sur le cadre 6, comme le montrent les figures 6 à 8, et ainsi de mettre en œuvre trois épaisseurs d'ouvrant 2 différentes qui seront adaptées à trois épaisseurs de dormant 3 existantes sur le marché. Le second profilé 14 et le troisième profilé 15, montés en liaison glissière, constituent ensemble un dispositif de rupture thermique 40.

En regard des figures 1 à 4 et 6 à 8, l'isolant 9 est mis en œuvre au moyen de deux couches d'isolant 41, 42 qui sont de préférence réalisées dans une matière polystyrène extrudée (XPS) ou en polyuréthane (PU). La première couche d'isolant 41 a son côté arrière 41a collé sur la face interne 17 du parement intérieur 7 et la seconde couche d'isolant 42 a son côté avant 42a collé sur la face interne 25 du parement extérieur 8. Le côté avant 41b de la première couche isolante 41 et le côté arrière 42b de la seconde couche isolante 42 sont attenantes lorsque l'ouvrant 2 est formé, c'est-à-dire lorsque le cadre 6 est fixé avec le parement intérieur 7 et avec le parement extérieur 8, comme le montrent par exemple les figures 1 et 4. Les deux couches isolantes 41, 42 restent libres l'une vis-à-vis de l'autre, c'est-à-dire qu'elles ne sont pas collées entre elles, du fait des déformations possibles du parement extérieur 8 vis à vis du parement intérieur 7. L'épaisseur E4 de la première couche isolante 41 est constante et correspond à l'épaisseur du premier profilé 13. Tandis que la seconde couche isolante 42 peut avoir trois épaisseurs E5, E6, E7 adaptées à l'épaisseur du dispositif de rupture thermique 40 qui varie selon que la barrette 39 est montée en glissière dans la première rainure 38a, dans la second rainure 38b ou dans la troisième rainure 38c. La première couche isolante 41 comporte un évidement 43, encore appelé un grugeage, qui reçoit le bloc serrure 44 de l'ouvrant 2, ledit bloc serrure 44 étant monté sur le premier profilé 13 assurant la rigidité au cadre 6.

En regard de la figure 3, la cadre 6 comprend quatre connecteurs d'angle 45 qui permettent d'effectuer l'assemblage entre les extrémités des quatre côtés 10, 11, 12 dudit cadre 6. Sur la figure 3, le connecteur d'angle 45 a sa première patte 46 qui s'engage dans l'extrémité biseautée 47 du premier profilé 13 du côté inférieur 10 du cadre 6 et sa seconde patte 48 qui s'engage dans l'extrémité biseautée 49 du premier profilé 13 du premier côté latéral 11 dudit cadre 6. Les deux pattes 46, 48 du connecteur d'angle 45 sont disposées en équerre l'une par rapport à l'autre. Des vis de fixation ou des sertissages (non illustrés) permettront de fixer les pattes 46, 48 du connecteur d'angle 45 avec les premiers profilés 13 du côté inférieur 10 et du premier côté latéral 11 du cadre 6. De la même manière, trois autres connecteurs d'angle assurent respectivement l'assemblage sur ledit cadre 6, du côté inférieur 10 avec le second côté latéral 12, du premier côté latéral 11 avec le côté supérieur (non illustré) et du second côté latéral 12 avec le côté supérieur (non illustré).

Lorsque le parement extérieur 8 est exposé à des fortes chaleurs et/ou au soleil ou, inversement à des températures faibles ou négatives, alors que le parement intérieur 7 reste plus ou moins à la température ambiante du bâtiment, le parement extérieur 8 peut se dilater ou se rétracter alors que le parement intérieur 7 conserve ses dimensions normales. Le montage coulissant des troisièmes profilés 15 dans les seconds profilés 14 respectifs sur chacun des côtés 10, 11, 12 du cadre 6 permet avantageusement d'absorber ces dilatations ou ces rétractions du parement extérieur 8 et, ainsi, d'éviter les déformations de l'ouvrant 2 dues aux variations de dimensions entre le parement intérieur 7 et le parement extérieur 8 fixés entre eux par l'intermédiaire du cadre 6.

Des variantes peuvent être envisagées dans le cadre de l'invention. On pourrait aussi prévoir seulement deux rainures sur le côté avant 36 du second profilé 14, voire plus de trois rainures 38a, 38b, 38c, le nombre d'épaisseurs possible du cadre 6 correspondant au nombre de rainures présent sur ledit côté avant 36. On pourrait aussi inverser les rainures 38a, 38b, 38c et la barrette 39, dans quel cas la barrette 39 sera placée sur le côté avant 36 du second profilé 14 et les rainures 38a, 38b, 38c seront placées sur le côté arrière 37 du troisième profilé 15.

On pourrait aussi prévoir une variante selon laquelle le dispositif de rupture thermique 40 serait constitué d'une seule pièce constituée de préférence dans une matière présentant un point de ramollissement Vicat supérieur à 90°C, de préférence à 95°C, de préférence une matière acrylonitrile butadiène styrène (ABS). Le montage en glissière sera alors réalisé directement entre le premier profilé 13 et le dispositif de rupture thermique 40. Dans ce cas la barrette 39 et les rainures 38a, 38b, 38c seront agencées entre le côté avant 32 du premier profilé 13 et le côté arrière 40a du dispositif de rupture thermique 40, le côté avant 40b dudit dispositif de rupture thermique 40 étant collé à la face interne 25 du parement extérieur 8.

L'isolant 9 pourrait également être constitué d'une seule couche d'isolant qui sera collée soit à la face interne 17 du parement intérieur 7 soit à la face interne 25 du parement extérieur 8, du fait des déformations possibles du parement extérieur 8 vis à vis du parement intérieur 7. Dans ce cas, l'épaisseur de la couche d'isolant sera adaptée à l'épaisseur du cadre 6, le nombre d'épaisseurs existant pour cette couche d'isolant correspondant au nombre de rainures prévu sur le côté avant 36 du second profilé 14, voire sur le côté arrière 37 du troisième profilé 15, sur le côté avant 32 du premier profilé 13 ou sur le côté arrière 40a du dispositif de rupture thermique 40 (lorsqu'il est constitué d'une seule pièce) selon l'une ou l'autre des variantes de l'ouvrant 2 mise en œuvre et décrite ci-avant. Par exemple, dans le mode de réalisation des figures 1 à 8, trois épaisseurs seraient prévues pour cette couche isolante étant donné la présence de trois rainures 38a, 38b, 38c sur le côté avant 36 du second profilé 14.

A l'extrême, on pourrait aussi mettre en œuvre l'invention sans le dispositif de rupture thermique 40, directement entre deux profilés métalliques, de préférence en aluminium, les rainures étant agencées sur l'un des deux profilés et la barrette sur l'autre des deux profilés selon le même principe que décrit précédemment.

Le montage de la barrette 39 dans l'une des trois rainures 38a, 38b, 38c permet de réaliser une liaison glissière entre le second profilé 14 et le troisième profilé 15. En d'autres termes, un jeu de montage subsiste entre la barrette 39 et celle des trois rainures 38a, 38b, 38c recevant ladite barrette 39 de sorte à permettre le coulissement entre lesdits éléments, afin de compenser les dilatations ou les rétractions éventuelles du parement extérieur 8 vis-à-vis du parement intérieur 7, comme expliqué précédemment. Toutefois, dans le cadre de l'invention qui a pour but de permettre plusieurs épaisseurs possibles du cadre 6 et ainsi de l'ouvrant 2 adaptées à plusieurs épaisseurs de dormant 3, on pourrait envisager un montage serré de la barrette 39 dans l'une de ces trois rainures 38a, 38b, 38c.

## Revendications

1. Ouvrant (2) de porte (1), notamment une porte d'entrée, comprenant un parement intérieur (7), un parement extérieur (8), au moins une couche d'isolant (41, 42) prise en sandwich entre lesdits deux parements et un cadre (6) rectangulaire qui est également pris en sandwich entre ces deux parements au niveau de leurs bords périphériques internes, le cadre (6) comprenant sur son épaisseur et sur chacun de ses côtés (10, 11, 12) au moins deux profilés (13, 14, 15) dont l'un (13) est assujetti au parement intérieur et un autre (15) est assujetti au parement extérieur, le cadre comprenant des moyens de montage étant agencés entre les au moins deux profilés,
**caractérisé en ce que**
lesdits moyens de montage comprennent sur l'un (14) des au moins deux profilés au moins deux rainures (38a, 38b, 38c) agencées dans le sens de la longueur sur un côté arrière ou avant dudit profilé, lesdites au moins deux rainures étant parallèles entre elles et successives dans le sens de l'épaisseur dudit ouvrant de porte, lesdits moyens de montage comprenant sur un autre (15) des au moins deux profilés une barrette (39) agencée dans le sens de la longueur respectivement sur un côté avant ou arrière dudit profilé, la barrette (39) étant montée dans l'une des aux moins deux rainures (38a, 38b, 38c) de sorte à permettre un montage dudit ouvrant de porte selon au moins deux épaisseurs.

2. Ouvrant (2) de porte selon la revendication 1, dans lequel les moyens de montage comprennent trois rainures (38a, 38b, 38c) permettant un montage dudit ouvrant de porte selon trois épaisseurs.

3. Ouvrant (2) de porte selon l'une quelconque des revendications 1 ou 2, dans lequel les au moins deux rainures (38a, 38b, 38c) et la barrette (39) sont configurées pour permettre un montage en glissière (38) entre les deux profilés (14, 15).

4. Ouvrant (2) de porte selon l'une quelconque des revendications 1 à 3, dans lequel le cadre (6) comprend sur chacun de ses côté un premier profilé (13) en métal, de préférence en aluminium, un second profilé (14) conçu dans une matière présentant un point de ramollissement Vicat supérieur à 90°C, de préférence à 95°C, un troisième profilé (15) conçu dans une matière présentant un point de ramollissement Vicat supérieur à 90°C, de préférence à 95°C, les moyens de montage étant agencés entre le second profilé et le troisième profilé, des premiers moyens d'assemblage étant agencés entre un côté arrière (16) du premier profilé et une face interne (17) du parement intérieur (7), des seconds moyens d'assemblage étant agencés entre un côté avant (32) du premier profilé et un côté arrière (35) du second profilé et, des troisièmes moyens d'assemblage étant agencés entre un côté avant (24) du troisième profilé et une face interne (25) du parement extérieur (8).

5. Ouvrant (2) de porte selon la revendication 4, dans lequel le second profilé (14) et le troisième profilé (15) sont constitués chacun en matière acrylonitrile butadiène styrène, dite ABS.

6. Ouvrant (2) de porte selon l'une quelconque des revendications 4 ou 5, dans lequel les premiers moyens d'assemblage sont constitués d'une bande de colle (19) s'étendant longitudinalement de manière attenante à un bord du parement intérieur (7) et d'une bande adhésive (22) double-face s'étendant longitudinalement de manière attenant à la bande de colle.

7. Ouvrant (2) de porte selon l'une quelconque des revendications 4 à 6, dans lequel les troisièmes moyens d'assemblage sont constitués d'une bande de colle (27) s'étendant longitudinalement de manière attenante à un bord du parement extérieur (8) et d'une bande adhésive (30) double-face s'étendant longitudinalement de manière attenant à la bande de colle.

8. Ouvrant (2) de porte selon l'une quelconque des revendications 4 à 7, dans lequel les seconds moyens d'assemblage sont constitués d'un sertissage (33a, 33b, 34a, 34b) du côté avant (32) du premier profilé (13) sur le côté arrière (35) du second profilé (14).

9. Ouvrant (2) de porte selon l'une quelconque des revendications 4 à 8, lequel comprend deux couches d'isolant (41, 42), la première couche d'isolant (41) étant fixée à la face interne (17) du parement intérieur (7) et ayant une épaisseur (E4) correspondant à l'épaisseur du premier profilé (13) et la seconde couche d'isolant (42) étant fixée à la face interne (25) du parement extérieur (8) et ayant une épaisseur (E5, E6, E7) correspondant à l'épaisseur totale du second profilé (14) assemblé avec le troisième profilé (15).

10. Ouvrant (2) de porte selon l'une quelconque des revendications 4 à 9, lequel comprend un bloc de serrure (44) qui est monté sur le premier profilé (13), l'au moins une couche isolante (41) comprenant un évidement (43) agencé pour réceptionner une partie dudit bloc de serrure.

11. Ouvrant (2) de porte selon l'une quelconque des revendications 4 à 10, dans lequel le cadre (6) comprend quatre connecteurs à angle droit (45) agencés dans les coins entre les premiers profilés (13) des quatre côtés (10, 11, 12) dudit cadre.

12. Ouvrant (2) de porte selon l'une quelconque des revendications 1 à 11, dans lequel le parement intérieur (7) et le parement extérieur (8) sont constitués chacun d'une tôle métallique, de préférence en aluminium.

13. Porte (1) comprenant un dormant (3) et un ouvrant (2) présentant les caractéristiques de l'une quelconque des revendications 1 à 12.

## Patentansprüche

1. Flügel (2) für eine Tür (1), insbesondere eine Eingangstür, der eine innenseitige Verkleidung (7), eine außenseitige Verkleidung (8), mindestens eine sandwichartig zwischen den zwei Verkleidungen eingefasste Isolierschicht (41, 42) und einen rechteckigen Rahmen (6) umfasst, der ebenfalls sandwichartig im Bereich ihrer inneren Umfangsränder zwischen diesen zwei Verkleidungen eingefasst ist, wobei der Rahmen (6) auf seiner Dicke und auf jeder seiner Seiten (10, 11, 12) mindestens zwei Profile (13, 14, 15) umfasst, von denen eines (13) an der innenseitigen Verkleidung festgemacht ist und ein anderes (15) an der außenseitigen Verkleidung festgemacht ist, wobei der Rahmen Montagemittel umfasst, die zwischen den mindestens zwei Profilen angeordnet sind, **dadurch gekennzeichnet, dass** die Montagemittel an einem (14) der mindestens zwei Profile mindestens zwei Nuten (38a, 38b, 38c) umfassen, die in der Richtung der Länge auf einer Rück- oder Vorderseite des Profils angeordnet sind, wobei die mindestens zwei Nuten parallel zueinander verlaufen und in der Richtung der Dicke des Türflügels aufeinanderfolgen, wobei die Montagemittel an einem anderen (15) der mindestens zwei Profile einen Steg (39) umfassen, der in der Richtung der Länge jeweils auf einer Vorder- oder Rückseite des Profils angeordnet ist, wobei der Steg (39) in einer der mindestens zwei Nuten (38a, 38b, 38c) montiert wird, sodass eine Montage des Türflügels gemäß mindestens zwei Dicken ermöglicht wird.

2. Türflügel (2) nach Anspruch 1, wobei die Montagemittel drei Nuten (38a, 38b, 38c) umfassen, die eine Montage des Türflügels gemäß drei Dicken ermöglichen.

3. Türflügel (2) nach einem der Ansprüche 1 oder 2, wobei die mindestens zwei Nuten (38a, 38b, 38c) und der Steg (39) so ausgelegt sind, dass sie eine Montage in einer Gleitschiene (38) zwischen den zwei Profilen (14, 15) ermöglichen.

4. Türflügel (2) nach einem der Ansprüche 1 bis 3, wobei der Rahmen (6) auf jeder seiner Seiten ein erstes Profil (13) aus Metall, vorzugsweise aus Aluminium, ein zweites Profil (14), das aus einem Material geschaffen ist, welches eine Vicat-Erweichungstemperatur von mehr als 90 °C, vorzugsweise 95 °C, aufweist, ein drittes Profil (15), das aus einem Material geschaffen ist, welches eine Vicat-Erweichungstemperatur von mehr als 90 °C, vorzugsweise 95 °C, aufweist, wobei die Montagemittel zwischen dem zweiten Profil und dem dritten Profil angeordnet sind, erste Verbindungsmittel, die zwischen einer Rückseite (16) des ersten Profils und einer Innenfläche (17) der innenseitigen Verkleidung (7) angeordnet sind, zweite Verbindungsmittel, die zwischen einer Vorderseite (32) des ersten Profils und einer Rückseite (35) des zweiten Profils angeordnet sind, und dritte Verbindungsmittel umfasst, die zwischen einer Vorderseite (24) des dritten Profils und einer Innenfläche (25) der außenseitigen Verkleidung (8) angeordnet sind.

5. Türflügel (2) nach Anspruch 4, wobei das zweite Profil (14) und das dritte Profil (15) jeweils aus AcrylnitrilButadien-Styrol-Material, als ABS bezeichnet, bestehen.

6. Türflügel (2) nach einem der Ansprüche 4 oder 5, wobei die ersten Verbindungsmittel aus einem Klebstoffstreifen (19), der sich in Längsrichtung an einen Rand der innenseitigen Verkleidung (7) angrenzend erstreckt, und aus einem doppelseitigen Klebestreifen (22) bestehen, der sich in Längsrichtung an den Klebstoffstreifen angrenzend erstreckt.

7. Türflügel (2) nach einem der Ansprüche 4 bis 6, wobei die dritten Verbindungsmittel aus einem Klebstoffstreifen (27), der sich in Längsrichtung an einen Rand der außenseitigen Verkleidung (8) angrenzend erstreckt, und aus einem doppelseitigen Klebestreifen (30) bestehen, der sich in Längsrichtung an den Klebstoffstreifen angrenzend erstreckt.

8. Türflügel (2) nach einem der Ansprüche 4 bis 7, wobei die zweiten Verbindungsmittel aus einer Quetschung (33a, 33b, 34a, 34b) der Vorderseite (32) des ersten Profils (13) auf die Rückseite (35) des zweiten Profils (14) bestehen.

9. Türflügel (2) nach einem der Ansprüche 4 bis 8, der zwei Isolierschichten (41, 42) umfasst, wobei die erste Isolierschicht (41) an der Innenfläche (17) der innenseitigen Verkleidung (7) befestigt ist und eine Dicke (E4) aufweist, die der Dicke des ersten Profils (13) entspricht, und die zweite Isolierschicht (42) an der Innenfläche (25) der außenseitigen Verkleidung (8) befestigt ist und eine Dicke (E5, E6, E7) aufweist, die der Gesamtdicke des mit dem dritten Profil (15) verbundenen zweiten Profils (14) entspricht.

10. Türflügel (2) nach einem der Ansprüche 4 bis 9, der einen Schließkasten (44) umfasst, der am ersten Profil (13) montiert ist, wobei die mindestens eine Isolierschicht (41) eine Aussparung (43) umfasst, die so angeordnet ist, dass sie einen Teil des Schließkastens aufnimmt.

11. Türflügel (2) nach einem der Ansprüche 4 bis 10, wobei der Rahmen (6) vier rechtwinklige Verbinder (45) umfasst, die in den Ecken zwischen den ersten Profilen (13) der vier Seiten (10, 11, 12) des Rahmens angeordnet sind.

12. Türflügel (2) nach einem der Ansprüche 1 bis 11, wobei die innenseitige Verkleidung (7) und die außenseitige Verkleidung (8) jeweils aus einem Metallblech, vorzugsweise aus Aluminium, bestehen.

13. Tür (1), die eine Zarge (3) und einen Flügel (2) umfasst, der die Kennzeichen nach einem der Ansprüche 1 bis 12 aufweist.

## Claims

1. A leaf (2) for a door (1), in particular an entrance door, comprising an inner cladding (7), an outer cladding (8), at least one insulating layer (41, 42) sandwiched between said two claddings and a rectangular frame (6) which is also sandwiched between these two claddings, at their inner peripheral edges, the frame (6) comprising on its thickness and on each of its sides (10, 11, 12), at least two profiles (13, 14, 15) of which one (13) is secured to the inner cladding and another (15) is secured to the outer cladding, the frame comprising mounting means being arranged between the at least two profiles, **characterised in that** said mounting means comprise on one (14) of the at least two profiles at least two grooves (38a, 38b, 38c) arranged lengthwise on a rear or front side of said profile, said at least two grooves being mutually parallel and successive in the direction of the thickness of said door leaf, said mounting means comprising on another (15) of the at least two profiles a bar (39) arranged lengthwise respectively on a front or rear side of said profile, the bar (39) being mounted in one of the at least two grooves (38a, 38b, 38c) so as to allow mounting said door leaf in at least two thicknesses.

2. The door leaf (2) according to claim 1, wherein the mounting means comprise three grooves (38a, 38b, 38c) allowing the mounting of said door leaf in three thicknesses.

3. The door leaf (2) according to any one of claims 1 or 2, wherein the at least two grooves (38a, 38b, 38c) and the bar (39) are configured to allow a slide mounting (38) between the two profiles (14, 15).

4. The door leaf (2) according to any one of claims 1 to 3, wherein the frame (6) comprises on each of its sides a first profile (13) made of metal, preferably aluminium, a second profile (14) designed in a material having a softening point Vicat higher than 90°C, preferably than 95°C, a third profile (15) designed in a material having a softening point Vicat higher than 90°C, preferably than 95°C, the mounting means being arranged between the second profile and the third profile, first assembly means being arranged between a rear side (16) of the first profile and an inner face (17) of the inner cladding (7), second assembly means being arranged between a front side (32) of the first profile and a rear side (35) of the second profile and, third assembly means being arranged between a front side (24) of the third profile and an inner face (25) of the outer cladding (8).

5. The door leaf (2) according to claim 4, wherein the second profile (14) and the third profile (15) are each made of acrylonitrile butadiene styrene material, called ABS.

6. The door leaf (2) according to any one of claims 4 or 5, wherein the first assembly means consist of a strip of glue (19) extending longitudinally adjacent to an edge of the inner cladding (7) and a double-sided adhesive strip (22) extending longitudinally adjacent to the strip of glue.

7. The door leaf (2) according to any one of claims 4 to 6, wherein the third assembly means consist of a strip of glue (27) extending longitudinally adjacent to an edge of the outer cladding (8) and a double-sided adhesive strip (30) extending longitudinally adjacent to the strip of glue.

8. The door leaf (2) according to any one of claims 4 to 7, wherein the second assembly means consist of a crimp (33a, 33b, 34a, 34b) of the front side (32) of the first profile (13) on the rear side (35) of the second profile (14) .

9. The door leaf (2) according to any one of claims 4 to 8, which comprises two insulating layers (41, 42), the first insulating layer (41) being fixed to the inner face (17) of the inner cladding (7) and having a thickness (E4) corresponding to the thickness of the first profile (13) and the second insulating layer (42) being fixed to the inner face (25) of the outer cladding (8) and having a thickness (E5, E6, E7) corresponding to the total thickness of the second profile (14) assembled with the third profile (15) .

10. The door leaf (2) according to any one of claims 4 to 9, which comprises a lock block (44) which is mounted on the first profile (13), the at least one insulating layer (41) comprising a recess (43) arranged to receive part of said lock block.

11. The door leaf (2) according to any one of claims 4 to 10, wherein the frame (6) comprises four right-angled connectors (45) arranged in the corners between the first profiles (13) of the four sides (10, 11, 12) of said frame.

12. The door leaf (2) according to any one of claims 1 to 11, wherein the inner cladding (7) and the outer cladding (8) are each made of a metal sheet, preferably aluminium.

13. A door (1) comprising an outer frame (3) and a leaf (2) having the features of any one of claims 1 to 12.
